# EUROPÄISCHE PATENTSCHRIFT

(11) **EP 0 239 855 B1**
(45) Veröffentlichungstag und Bekanntmachung des Hinweises auf die Patenterteilung: **09.05.1990**
(21) Anmeldenummer: 87103736.2
(22) Anmeldetag: 14.03.1987
(51) Int. Cl.: E05C 1/16

(54) **Schloss für eine Tür, ein Fenster oder dergleichen**
Lock for a door, window, or the like
Serrure pour porte, fenêtre ou similaire

(30) Priorität: 27.03.1986 CH 1235/86
(43) Veröffentlichungstag der Anmeldung: 07.10.1987
(73) Patentinhaber: Meier, Josef, CH-5425 Schneisingen (CH)
(72) Erfinder: Meier, Josef, CH-5425 Schneisingen (CH)
(74) Vertreter: EGLI-EUROPEAN PATENT ATTORNEYS

(56) Entgegenhaltungen:
- CH-A- 288 347
- FR-A- 761 169
- GB-A- 25 547

## Beschreibung

Die Erfindung betrifft ein Schloss für eine Tür, ein Fenster oder dergleichen mit einer zwischen einer Öffnungsstellung und einer Verschlussstellung verschiebbaren Falle, die mit einem gegen die Schliessrichtung orientierten Anschlag verbunden ist, sowie mit einem ersten Handgriff und einem zweiten Handgriff, welche einander gegenüberliegend zu beiden Seiten der Tür angebracht und um eine gemeinsame Achse drehbar sind und deren jeder mit einem Arm, der mit dem Anschlag im Eingriff steht, derart kraftschlüssig verbunden ist, dass seine Verdrehung aus einer Ruhestellung in einem ersten Drehsinn über den Arm und den Anschlag ein Zurückziehen der Falle aus der Verschlussstellung bewirkt, wobei die Falle durch Verdrehung des ersten Handgriffs aus der Ruhestellung entgegen dem ersten Drehsinn und unabhängig davon auch von der dem ersten Handgriff gegenüberliegenden Seite der Tür aus blockierbar ist.

Es ist ein Schloss gemäss dem Oberbegriff des Anspruchs 1 bekannt (FR-A 761 169), bei welchem zwei an den gegenüberliegenden Seiten der Tür angebrachte, unabhängig voneinander drehbare Klinken starr mit schwenkbaren Haken verbunden sind, deren jeder bei Drehung in eine erste Drehrichtung an einen schwenkbaren Hebel stösst, der bei weiterer Drehung die Falle zurückzieht, indem er an einen Anschlag an einem mit derselben starr verbundenen Block stösst. Bei Drehung einer Klinke in die Gegenrichtung greift der mit ihr verbundene Haken in eine Ausnehmung am Block ein und blockiert so die Falle in der Verschlussstellung.

Dieses Schloss ist insofern verhältnismässig aufwendig, als beide Haken unter Umständen so ausgebildet sein müssen, dass jeder für sich gewaltsamen Versuchen, die Blockierung der Falle zu überwinden, widerstehen kann, was eine massive und kostspielige Ausführung derselben erfordert.

Es ist weiterhin ein Schloss bekannt (CH-A 288 347), bei welchem von einer Seite der Tür mittels eines Steckschlüssels oder einer aufsteckbaren Klinke ein Bolzen gedreht werden kann, der einerseits einen Anschlag trägt, der die Falle in der Öffnungsstellung hält und andererseits einen Mitnehmer, der bei einer Verdrehung des Bolzens, bei der der Anschlag die Falle freigibt, zugleich einen Riegel hinter die Falle schiebt, der dieselbe in der Verschlussstellung fixiert.

Weiterhin ist ein Schloss bekannt (GB-A 25 547), bei welchem die Falle durch einen senkrecht zu ihrer Bewegungsrichtung verstellbaren Schieber in der Verschlussstellung blockiert werden kann, der von der Innenseite mittels eines Knopfs in die Blockierstellung gebracht werden kann, während er von der Aussenseite mittels eines Schlüssels zwischen Blockier- und Deblockierstellung verschiebbar ist.

Aufgabe der Erfindung ist es, ein gattungsgemässes Schloss zu schaffen - d. h. ein Schloss, das bei unblockierter Falle von beiden Seiten der Tür aus jeweils mittels eines Handgriffs wie einer Klinke oder eines Drehknopfs geöffnet und geschlossen werden kann und dessen Falle von einer Seite aus mittels des Handgriffs blockiert werden kann und von der anderen Seite aus unabhängig davon auch, sei es ebenfalls mittels des Handgriffs oder durch andere Mittel wie etwa ein Zylinderschloss -, das zugleich einfach aufgebaut ist und dessen Herstellung bezüglich Material und Arbeit wenig Aufwand erfordert.

Diese Aufgabe wird durch die Erfindung, wie sie in den Ansprüchen gekennzeichnet ist, gelöst.

Die durch die Erfindung erreichten Vorteile liegen ausserdem darin, dass das erfindungsgemässe Schloss durch geringfügige konstruktive Anderungen leicht an verschiedene Anforderungen angepasst werden kann, wie man schon aus den konstruktiv sehr ähnlichen, in ihren Eigenschaften aber doch sehr verschiedenen, an sehr unterschiedliche vom Verwendungszweck diktierte Anforderungen angepassten Ausführungsbeispielen ersieht.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Fig. 1 eine teilweise geschnittene Draufsicht auf ein Schloss mit geöffnetem Gehäuse;
Fig. 2 einen Querschnitt durch das Schloss entlang Linie A-A in Fig. 1;
Fig. 3 eine teilweise geschnittene Draufsicht auf das geöffnete Schloss nach Fig. 1 ohne Klinke 14 mit oberem Segment 15;
Fig. 4 eine Draufsicht auf ein weiteres Ausführungsbeispiel eines Schlosses mit geöffnetem Gehäuse ohne Klinken;
Fig. 5 eine Draufsicht nach Fig. 4 jedoch ohne Segment 15a;
Fig. 6 eine Draufsicht nach Fig. 5 jedoch ohne Segment 12a.

Nach Fig. 1 weist ein Schloss R ein Gehäuse 1 auf, welches stirnseitig von einem Stulp 2 belegt ist. Durch diesen Stulp 2 greift eine Falle 3, an welche zum Gehäuseinnenraum J hin ein Winkelhebel 4 angeformt ist, welcher in Richtung x bewegbar ist, wobei seine Bewegung einseitig durch Nasen 27 begrenzt wird, die im Gehäuse 1 anschlagen, Der Winkelhebel 4 wird durch eine Rückholfeder 6 zurückgeholt, welche einerseits einen Schenkel 7 des Winkelhebels 4 angreift, andererseits an einem Bolzen 8 oder in einer Wandbohrung festgelegt ist. Der andere Schenkel 9 gleitet zwischen einem Führungssteg oder -bolzen 5 und einem weiteren Führungsbolzen 10 in Richtung x. Diese Bewegung in Richtung x wird von einem Arm 11 bewirkt, welcher zu einem in Fig. 3 näher gezeigten mittleren Segment 12 gehört, das um eine Mittelachse M drehbar gelagert ist. Dieser Arm 11 schlägt in seiner in Fig. 1 gezeigten Endlage an dem Führungsbolzen 10 an und greift andererseits eine vom Schenkel 9 abkragende Zunge 13 an, welche die Bewegung des Schenkels 9 in Richtung x bei Drehung des mittleren Segments 12 um M in Richtung y überträgt.

Die Drehung in Richtung y um die Mittelachse M wird von einer Klinke 14 bewirkt, welche auf einem 4Kt-Rohr 50 aufgesteckt (Fig. 2) und mit einem Stift 51 fixiert ist. Das 4Kt-Rohr 50 ist mit einer Bohrungen aufweisenden Sockelplatte 52 verbunden und mittels Schrauben 16 mit einem oberen Segment 15 verbunden, wobei dieses obere Segment 15 dem mittleren Segment 12 aufsitzt und beide die Mittelachse M als Drehachse gemeinsam haben. Dabei schlägt das obere Segment 15 mit einer an einer Nase 17 gegen das mittlere Segment 12 abgebogenen Mitnehmerzunge 18 an eine Kante 19 des Armes 11 an. Bei der Bewegung der Klinke 14 in Richtung y (Endlage strichpunktiert dargestellt und mit 14' gekennzeichnet) nimmt die Mitnehmerzunge 17 den Arm 11 mit, das mittlere Segment 12 dreht ebenfalls in Richtung y und der Arm 11 schiebt über die Zunge 13 den Winkelhebel 4 in Richtung x. Auf diese Weise wird das Schloss R entriegelt.

In Fig. 2 ist ein Türblatt 53 teilweise dargestellt, in welchem das Schloss R liegt und welches eine Bohrung 54 aufweist, durch welche das 4 Kt-Rohr 50 an da obere Segment 15 angeschraubt werden kann. Dann wird mit je einer Ringscheibe 55 die Bohrung 54 abgedeckt und die Klinke 14 mit dem Stift 51 auf dem 4Kt-Rohr 50 befestigt. Die andere Klinke 28 ist in gleicher Weise mit einem 4 KtRohr 50 befestigt, das an einem unteren Segment 29 angeschraubt ist.

Die Lagerung der Klinken erfolgt in je einer Seitenwand des Gehäuses 1, weshalb hier ein stärkeres Wandblech als üblich erforderlich sein kann.

Mit Abstand zur Nase 17 ist am oberen Segment 15 eine Rastnase (oder ein Rastnocken) 20 vorgesehen, auf welcher ein Schieber 21 aufliegt. Dieser Schieber 21 ist in einem Schlitz 22 im Gehäuseboden 23 geführt. Wird nun die Klinke 14 in eine weitere Position 14" (strichpunktiert dargestellt) entgegen der Drehrichtung y bewegt, so verrückt die Rastnase 20 den Schieber 21 in eine Position 21' (ebenfalls strichpunktiert angedeutet) und der Winkelhebel 4 kann keine Bewegung mehr in Richtung x vollführen. Die Rastnase 20 befindet sich dann in Position 20'.

Um die Klinke 14 in der Position 14_{"}, d.h. in der Verriegelungsposition des Schlosses R zu halten, ist am Umfang des oberen Segments 15 eine Rastnut 24 vorgesehen, in welche ein Teil mindestens einer Federschlaufe 25 einrastet. Diese Federschlaufe 25 ist mit einer Mutter 26, die auf einen nicht näher gezeigten Gewindebolzen augeschraubt ist, am Gehäuse 1 befestigt. Anstelle der Federschlaufe kann auch ein gefederter Nocken verwendet werden.

Die andere Klinke 28 mit einem unteren Segment 29 unter dem mittleren Segment 12 ist in Fig. 3 dargestellt. An diesem unteren Segment 29 ist eine Rastnase (oder ein Rastnocken) 30 ähnlich der Rastnase 20 vorgesehen, welche sowohl der Entriegelung als auch der Verriegelung dient. Wird die Klinke 28 in Richtung y bewegt, drückt die Rastnase 30 auf ein vom mittleren Segment 12 abkragendes Widerlager 31. Damit wird das mittlere Segment 12 um die Mittelachse M gedreht, wobei der Arm 11 den Winkelhebel 4 in Richtung x mitnimmt, wobei die Klinke 28 in einer Position 28' das Schloss R entriegelt.

Wird dagegen die Klinke 28 entgegen der Richtung y bewegt, schiebt die Rastnase 30 den Schieber 21 in die Position 21'. In der Endlage befindet sich die Klinke 28 in Position 28" und die Rastnase 30 in der Position 30'. Die Endlage wird durch eine weitere Rastnut 32 am unteren Segment 29 gehalten, in welche ein anderer Teil der Federschlaufe 25 einrastet.

Beim Lösen der Verriegelung durch Drehung der Klinke 28 aus der Position 28" in Richtung y fällt der Schieber 21 infolge der Schwerkraft in seine Ausgangslage zurück und das Schloss R ist entriegelt. Die Rückführung des Schiebers 21 kann natürlich auch durch einen gesonderten Kraftspeicher, z.B. eine Feder, unterstützt werden.

Das mittlere Segment 12 weist zudem ein Langloch 33 auf, durch welches eine Bohrung 34 im unteren Segment 29 sichtbar ist. Wird die Klinke 14 und das 4 Kt-Rohr 50 nach Lösen der Schrauben 16 entfemt, kann ein Dorn durch eine nicht gezeigte Bohrung des oberen Segments 15 gesteckt und die Verriegelung durch die Klinke 28, z.B. in einem Notfall, aufgehoben werden. Dies ist auch in gleicher Weise nach Lösen von der Klinke 28 und der das 4 Kt- Rohr 50 mit dem unteren Segment 29 verbindenden Schrauben 16 von der anderen Türseite aus möglich.

Die Drehachse um die Mittelachse M wird von einem in Fig. 2 gezeigten Zylinderstück 36 gebildet, welches in dem mittleren Segment 12 ruht. Beidseits ist das Zylinderstück 36 von Drehscheiben 37, 38 belegt, um welche das obere und das untere Segment 15, 29 drehen. Eine Verbindung zu den Klinken 14 bzw. 28 besteht nicht.

Die Fig. 4 bis 6 zeigen eine weitere Ausführungsform eines erfindungsgemässen Schlosses R 1, jedoch mit einem gesonderten Zylinderschloss 40. Dem Schloss R nach den Fig. 1 bis 3 entsprechende Teile sind mit den gleichen Bezugsziffem gekennzeichnet.

Das Zylinderschloss 40 wird von einer von aussen betätigbaren Schraube 41 im Innenraum J des Gehäuses gehalten. Es weist eine Einstecköffnung 42 für einen nicht gezeigten Schlüssel auf, mit welchem ein Innenzylinder 43 gedreht und ein Haltenocken 44 bewegt werden kann.

Im vorliegenden Ausführungsbeispiel weist ein weiteres Segment 15a einen Arm 11a auf, welcher die Zunge 13 am Kniehebel 4 angreift und über den die Falle 3 entriegelt werden kann. Von diesem weiteren Segment 15a kragt weiterhin ein Widerlager 31 a ab und an einem oberen Segment 12a vorbei, so dass es von der Rastnase 30 des unteren Segments 29 mitgenommen und damit auch über das untere Segment 29 die Falle 3 geöffnet werden kann. Das untere Segment 29 entspricht in etwa demjenigen in den Fig. 1 bis 3 gezeigten, während die beiden anderen Segmente 15a und 12a unterschiedlich ausgestaltet sind.

Beim Öffnungsvorgang wird entweder von dem weiteren Segment 15a oder von dem unteren Segment 29 eine Drehung in Richtung y um die Mittelachse M vollzogen und der Arm 11 a, sei es direkt, sei es über das Widerlager 31 a, bewegt.

Zum Verriegeln wird eine Drehung entgegen der Richtung y vorgenommen, wobei die Rastnase 30 des unteren Segments 29 den Schieber 21 in seinem Schlitz 22 nach oben drückt und damit den Kniehebel 4 sperrt. Auf diese Weise kann nur von einer Seite verriegelt werden.

Das obere Segment 12a dient zum Festlegen des Schiebers 21 in seiner Riegelstellung 21_{'}. Hierzu weist es einen Einschnitt 45 auf, in welchen der Haltenocken 44 beim Schliessen des Zylinderschlosses 40 eingreift. Dabei dreht er das obere Segment 12a entgegen der Richtung y und eine Rastnase (oder ein Rastnocken) 46 bewegt den Schieber 21 in seine Position 21'. Wird nun der Schlüssel abgezogen, bleibt der Haltenocken in seiner Position 44' und die Falle 3 kann nicht geöffnet werden. Der Haltenocken 44 kann auch über ein Gestänge in dem oberen Segment eingreifen.

Sowohl das obere Segment 12a wie auch zumindest das untere Segment 29 weisen entsprechende Rastnuten 47 bzw. 32 für die Federschlaufe 25 auf.

## Patentansprüche

1. Schloss für eine Türe, ein Fenster o. dgl.
- mit einer zwischen einer Öffnungsstellung und einer Verschlussstellung verschiebbaren Falle (3), die mit einem gegen die Schliessrichtung orientierten Anschlag verbunden ist, sowie
- mit einem ersten Handgriff (28) und einem zweiten Handgriff (14), welche einander gegenüberliegend zu den beiden Seiten der Tür angebracht und um eine gemeinsame Achse (M) drehbar sind und deren jeder mit einem Arm (11,11 a), der mit dem Anschlag im Eingriff steht, derart kraftschlüssig verbunden ist, dass seine Verdrehung aus einer Ruhestellung in einem ersten Drehsinn (y) über den Arm (11, 11a) und den Anschlag ein Zurückziehen der Falle (3) aus der Verschlussstellung bewirkt,
- wobei die Falle (3) durch Verdrehung des ersten Handgriffs (28) aus der Ruhestellung entgegen dem ersten Drehsinn (y) und unabhängig davon auch von der dem ersten Handgriff (28) gegenüberliegenden Seite der Tür aus blockierbar ist, dadurch gekennzeichnet, dass
- es einen zur Blockierung der Falle (3) in der Verschlussstellung geeigneten verschiebbaren Riegel (21) aufweist sowie
- ein mit dem ersten Handgriff (28) starr verbundenes unteres Segment (29) mit einem ersten Rastnocken (30), der geeignet ist, bei Verdrehung des ersten Handgriffs (28) aus der Ruhestellung entgegen dem ersten Drehsinn (y) den Riegel (21) in Blockierstellung zu schieben und
- ein mindestens von der dem ersten Handgriff (28) gegenüberliegenden Seite der Tür aus verdrehbares oberes Segment (15,12a), welches einen zweiten Rastnocken (20) trägt, der bei Verdrehung des oberen Segments (15, 12a) aus einer Ruhestellung entgegen dem ersten Drehsinn (y) gleichfalls geeignet ist, den Riegel (21) in Blockierstellung zu schieben.

2. Schloss nach Anspruch 1, dadurch gekennzeichnet, dass das obere Segment (15) mit dem zweiten Handgriff (14) starr verbunden ist.

3. Schloss nach Anspruch 2, dadurch gekennzeichnet, dass es ein zwischen dem unteren Segment (29) und dem oberen Segment (15) liegendes, um die Achse (M) drehbares mittleres Segment (12) aufweist, das den Arm (11) trägt und bei Verdrehung des unteren Segments (29) oder des oberen Segments (15) aus der Ruhelage im ersten Drehsinn (y) mitgenommen wird.

4. Schloss nach Anspruch 3, dadurch gekennzeichnet, dass das mittlere Segment (12) ein Widerlager (31) aufweist, gegen welches die erste Rastnocke (30) wirkt und das obere Segment (15) eine Mitnehmerzunge (17), die gegen den Arm (11) wirkt.

5. Schloss nach Anspruch 3 oder 4, dadurch gekennzeichnet, dass das untere Segment (29) eine Bohrung (34) aufweist und das mittlere Segment (12) ein Langloch (33), durch welches bei abmontiertem zweiten Handgriff ein Eingreifen in die Bohrung (34) möglich ist.

6. Schloss nach Anspruch 1, dadurch gekennzeichnet, dass es ein mindestens von der dem ersten Handgriff gegenüberliegenden Seite der Tür aus betätigbares Zylinderschloss (40) aufweist mit einem Haltenocken (44), welcher mit dem oberen Segment (12a) derart im Eingriff steht, dass dasselbe durch Betätigen des Zylinderschlosses (40) zwischen einer Ruhestellung und einer Position, in der der Riegel (21) durch den zweiten Rastnocken (46) in Blockierstellung geschoben ist, verstellbar ist.

7. Schloss nach Anspruch 6, dadurch gekennzeichnet, dass es ein weiteres Segment (15a) aufweist, das mit dem zweiten Handgriff verbunden ist und den Arm (11 a) trägt sowie ein Widerlager (31 a), gegen das bei Verdrehung des ersten Handgriffs aus der Ruhelage im ersten Drehsinn (y) der erste Rastnocken (30) wirkt.

8. Schloss nach einem der Ansprüche 1 bis 7, dadurch gekennzeichnet, dass das untere Segment (29) und das obere Segment (15, 12a) je mindestens eine Rastnut (32, 24, 47) tragen, welche bei den Riegel (21) in der Blockierstellung haltender Position des jeweiligen Segments (29, 15, 12a) mit einem Federglied (25) einrastet.

## Claims

1. Lock for a door, window or the like
- with a latch (3), movable between an opening and a closing position, and connected with a stop oriented against the closing direction, as well as
- with a first handle (28) and a second handle (14), which are arranged opposed to each other on both sides of the door and are rotatable about a common axis (M) and each of which are tensionally connected with an arm (11,11 a) engaging the stop, so that the rotation from the resting position in a first sense of rotation (y) over the arm (11, 11 a) and the stop causes a pull-back of the latch (3) from the closing position,
- so that the latch (3) by twisting the first handle (28) out of the resting position, contrary to the first sense of rotation (y), and independent thereof can be blocked from the side of the door opposite to the first handle (28), characterized in that
- it comprises a locking bar (21) suitable for blocking the latch (3) in the closed position, as well as
- a lower segment (29) with a first top of cam (30), rigidly connected to the first handle (28), which top (30) by twisting the handle is suitable for shifting from the rest position against the first sense of rotation (y) shifts the closing bar (21) into the blocking position, and
- an upper segment (15, 12a) twistable at least from the side of the door opposite to the first handle (28), that carries a top of cam, which by twisting the upper segment (15, 12a) out of a position against the first sense of rotation (y) also is suitable for shifting the locking bar (21) in the blocking position.

2. Lock according to claim 1, characterized in that the upper segment (15) is rigidly connected with the second handle (14).

3. Lock according to claim 2, characterized in that it comprises a middle segment (12) rotatable about an axis (M) and located between the lower segment (29) and the upper segment (15), which middle segment (12) carries the arm (11) and by twisting the lower segment (29) or the upper segment (15) out of the rest position in the first sense (y) of rotation is taken along.

4. Lock according to claim 3, characterized in that the middle segment (12) comprises an abutment (31), against which the first notch (30) acts, and the upper segment (15) a driving lug (17), which acts against the arm (11).

5. Lock according to claim 3 or 4, characterized in that the lower segment (29) has a bore (34) and the middle segment a (12) an oblong hole (33), through which an engagement in the bore (34) is possible, if the second handle has been removed.

6. Lock according to claim 1, characterized in that it comprises a cylinder lock (40) operatable at least from the side of the door opposite to the first handle and is provided with a holding notch (44), which engage the upper segment (12a) in such a way, that by operating the cylinder lock (40) between a rest position and a position, in which the locking bar (21) it is adjustable by means of the second resting notch (46) in the blocking position.

7. Lock according to claim 6, characterized in that it comprises a further segment (15a), that is connected with the second handle and carries the arm (11 a) as well as an abutment (31 a) against which the first notch acts out of the resting position in the first sense (y) of the first resting notch (30).

8. Lock according to one of the claims 1 to 7, characterized in that the lower segment (29) and the upper segment (15, 12a) each carries at least one resting notch (32, 24, 47), which notch-in with a spring element (25) in the case that the locking bar (21) is in the blocking position of each individual segment (29, 15, 12a).

## Revendications

1. Serrure pour une porte, une fenêtre ou analogue comprenant un loquet (3) pouvant être déplacé entre une position d'ouverture et une position de fermeture, ledit loquet étant relié à une butée orientée dans le sens de la fermeture, ainsi qu'une première poignée (28) et une deuxième poignée (14), disposées l'une en face de l'autre des deux côtés de la porte et pouvant être tournées autour d'un axe commun (M) et dont chacune est liée par un bras (11, 11 a) en prise avec une butée, de telle sorte que sa rotation à partir d'une position de repos dans une première direction de rotation (y) par le bras (11, 11 a) et par la butée provoque un retrait du loquet (3) de la position de verrouillage le loquet (3) pouvant être bloqué en tournant la première poignée (28) de la position de repos dans le sens contraire à la première direction de rotation (y) et, indépendamment de cela, également du côté de la porte opposé à la première poignée (28), caractérisée en ce qu'il comprend:
- une barre (21) pouvant être déplacée et permettant le blocage du loquet (3) dans la position de verrouillage ainsi que
- un segment inférieur (29) relié de manière rigide à la première poignée (28) comprenant une première came d'arrêt (30) qui lorsqu'on tourne la première poignée (28) de la position de repos dans le sens contraire à la première direction de rotation (y) peut pousser la barre (21) dans la position de blocage et
- au moins un segment supérieur (15, 12a) pouvant être tourné du côté de la porte opposé à la première poignée (28), muni d'une deuxième came d'arrêt (20) qui, lorsqu'on tourne le segment supérieur (15, 12a) d'une position de repos dans le sens contraire à la première direction de rotation (y), convient également pour pousser la barre (21) dans la position de blocage.

2. Serrure selon la revendication 1, caractérisée en ce que le segment supérieur (15) est relié de manière rigide à la deuxième poignée (14).

3. Serrure selon la revendication 2, caractérisée en ce qu'elle est munie d'un segment intermédiaire (12) situé entre le segment inférieur (29) et le segment supérieur (15) et pouvant être tourné autour de l'axe (M), ledit segment intermédiaire (12) portant le bras (11) et lorsqu'on tourne le segment inférieur (29) ou le segment supérieur (15) il est entraîné de sa position de repos dans le premier sens de rotation (y).

4. Serrure selon la revendication 3, caractérisée en ce que le segment intermédiaire (12) présente une butée (31) contre laquelle agit la première came d'arrêt (30) et que le segment supérieur (15) présente une languette d'entraînement (17) agissant contre le bras (11).

5. Serrure selon l'une des revendications 3 ou 4, caractérisée en ce que le segment inférieur (29) présente une perforation (34) et que le segment intermédiaire (12) présente un trou oblong (33), par lequel on peut accéder à la perforation (34) lorsque la deuxième poignée est démontée.

6. Serrure selon la revendication 1, caractérisée en ce qu'elle comprend une serrure à pompe (40) pouvant être actionnée au moins par le côté de la porte opposé à la première poignée de la porte, ladite serrure à pompe étant munie d'une came de maintien (44) qui est en prise avec le segment supérieur (12a) de façon à ce que ce dernier, en actionnant la serrure à pompe (40), peut être déplacé entre une position de repos et une position lors de laquelle la barre (21) est poussée à travers la deuxième came d'arrêt (46) en position de blocage.

7. Serrure selon la revendication 6, caractérisée en ce qu'elle comprend un autre segment (15a) relié à la deuxième poignée et portant le bras (11 a) ainsi qu'une butée (31a) contre laquelle agit la première came d'arrêt (30) lorsqu'on tourne la première poignée de la position de repos dans le premier sens de rotation (y).

8. Serrure selon l'une des revendications 1 à 7, caractérisée en ce que le segment inférieur (29) et le segment supérieur (15, 12a) présentent, chacun, au moins une encoche d'arrêt (32, 24, 47) qui lors de la position maintenant la barre (21) dans la position de blocage d'un des segments respectifs (29, 15, 12a) vient s'encliqueter dans un élément à ressort (25).
